# FASCICULE DE BREVET EUROPEEN

(11) **EP 0 260 171 B1**
(45) Date de publication et mention de la délivrance du brevet: **11.09.1991**
(21) Numéro de dépôt: 87401838.5
(22) Date de dépôt: 07.08.1987
(51) Int. Cl.: H01H 9/16

(54) **Appareil électrique muni d'une manette de commande manuelle avec indication des positions "marche" et "arrêt"**
Elektrisches Gerät mit Handsteuerhebel mit An-Auss-Positionsanzeige
Electrical apparatus with a manual control lever with on-off position indication

(30) Priorité: 27.08.1986 FR 8612114
(43) Date de publication de la demande: 16.03.1988
(73) Titulaire: TELEMECANIQUE, 92504 Rueil Malmaison Cedex (FR)
(72) Inventeur: Beurdeley, Dominique, F-21000 Dijon (FR); Sauthier, Lucien Aimé, F-39290 Moissey (FR)
(74) Mandataire: Marquer, Francis

(56) Documents cités:
- DE-A- 2 621 373
- DE-U- 1 828 171
- GB-A- 495 577
- US-A- 2 109 054
- US-A- 3 794 800

## Description

La présente invention concerne un appareil électrique comprenant un boîtier présentant sur une face frontale une manette de commande manuelle mobile entre deux positions extrêmes "marche" et "arrêt" et dotée de deux indications normalisées de position visibles une à une par l'utilisateur, l'une affectée à la position "marche" et dénommée ci-après indication "I", ayant la forme d'un tiret vertical et l'autre affectée à la position "arrêt" et dénommée ci-après indication "0", la forme d'un rond. Un appareil de ce type est déjà connu, comme par example du document GB.A. 495 577

Pour ce type d'appareil électrique à manette de commande manuelle portant les indications "I" et "0", tel que par exemple un disjoncteur modulaire sous boîtier moulé, il est connu de réaliser par moulage la manette sous la forme d'un bouton qui est monté pivotant sur un axe fixe par rapport au boîtier de disjoncteur et qui est pourvu d'une saillie de préhension de part et d'autre de laquelle sont situées les deux indications ; par pivotement, le bouton passe de la position "marche" (fermeture du disjoncteur) dans laquelle seule apparaît l'indication "I", à la position "arrêt" (ouverture du disjoncteur) dans laquelle seule apparaît l'indication "0", et vice versa.

On connaît déjà divers procédés permettant de réaliser les indications "I" et "0" portées par la manette de commande manuelle d'un appareil électrique, notamment un disjoncteur sous boîtier moulé. L'un consiste en un marquage par tampographie des deux symboles de part et d'autre de la prise manuelle de la manette. Ce procédé est toutefois long à exécuter, est coûteux et entraîne toujours des rebuts ; de plus, une erreur d'inversion des deux marques sur la manette est toujours possible ; également, les deux marques peuvent être effacées.

Un autre procédé connu consiste à réaliser par un double moulage la manette avec deux saillies figurant les deux symboles considérés ; cependant, ce moulage a une durée de cycle relativement longue et est d'un coût élevé.

La présente invention a pour but de remédier à tous ces inconvénients et de réaliser d'une manière simple et peu onéreuse les deux indications normalisées "I" et "0" de la manette de commande manuelle d'un appareil électrique, en les rendant indélébiles et apparentes sur l'appareil.

A cet effet, selon l'invention, un appareil électrique comprenant un boîtier présentant une face frontale munie d'une manette de commande manuelle susceptible d'être déplacée entre deux positions extrêmes "marche" et "arrêt", la manette s'étendant en recouvrement sur un élément support fixe par rapport au boîtier et portant sur sa face avant deux indications de position dont l'une est un tiret vertical indiquant la position "marche" et l'autre est un rond indiquant la position "arrêt", les deux indications étant placées l'une par rapport à l'autre de manière qu'une seule d'entre elles apparaisse après déplacement de la manette d'une position à l'autre, est caractérisé en ce que la manette et l'élément support sont de couleurs contrastantes, et que la manette est percée de deux ouvertures à travers chacune desquelles apparaît l'élément support sous-jacent et qui ressortent chacune sur l'élément support par contraste desdites couleurs, l'une des ouvertures étant rectiligne et constituant l'indication de la position "marche", l'autre ouverture étant circulaire et constituant l'indication de la position "arrêt".

De préférence, les deux ouvertures rectiligne et circulaire ménagées dans la manette viennent de moulage avec cette dernière. Grâce à cette réalisation particulièrement simple des deux indications "I" et "0" de la manette, il en résulte avantageusement une réduction significative du coût global de fabrication de l'appareil électrique.

D'autres caractéristiques et avantages de l'invention apparaîtront mieux dans la description détaillée qui suit et se réfère aux dessins annexés donnés uniquement à titre d'exemple et dans lesquels :
Les figures 1 et 2 représentent schématiquement, en élévation, une partie d'un boîtier d'appareil électrique muni d'une manette de commande manuelle en position "marche" et respectivement "arrêt" ;
La figure 3 représente une vue de dessus de la manette avec ses deux indications "I" et "0" ;
La figure 4 représente en perspective éclatée une partie du boîtier et la manette en position "marche" repérée par l'indication "I" ;
La figure 5 représente en perspective une partie du boîtier muni de la manette en position "marche" de la figure 4 ;
La figure 6 représente en perspective éclatée une partie du boîtier et la manette en position "arrêt" repérée par l'indication "0" ; et
La figure 7 représente en perspective une partie du boîtier muni de la manette en position "arrêt" de la figure 6.

Sur les figures 1 et 2, un boîtier moulé 10 électriquement isolant d'un appareil électrique tel que par exemple un disjoncteur, présente sur une face frontale 11 une lumière 13 de débattement d'une manette 15 de commande manuelle du disjoncteur.

La manette 15 est réalisée sous forme de bouton pivotant d'axe A₁ susceptible d'occuper deux positions extrêmes de pivotement, à savoir une position "marche", figure 1, correspondant à la fermeture du disjoncteur et une position symétrique "arrêt", figure 2, correspondant à l'ouverture du disjoncteur. La manette est sollicitée de façon classique en direction de l'une ou l'autre de ses deux positions par un ressort de rappel (non figuré).

A l'exception de la manette de commande manuelle, on n'a pas représenté sur les figures 1 et 2 les autres organes qui constituent le mécanisme du disjoncteur car ils ne font pas partie de l'invention, celle-ci s'appliquant par ailleurs à tout autre type d'appareil électrique muni d'une manette de commande manuelle.

Comme le montrent les figures 1 et 2, la manette 15 présente sur sa partie supérieure semi-cylindrique 17 une prise manuelle 18 accessible de l'extérieur du boîtier et susceptible de venir en butée sur la face avant il du boîtier de part et d'autre de la lumière 13 selon les positions "marche" et "arrêt" de la manette.

La manette 15 pourvue de sa prise 18 est réalisée d'une seule pièce par moulage d'une matière isolante et est généralement d'une couleur différente de celle du boîtier 10.

Dans un mode d'exécution, le boîtier 10 est formé de deux coquilles moulées d'importances inégales qui sont convenablement appliquées l'une contre l'autre et assemblées l'une avec l'autre au moyen de tout système de fixation approprié ; sur les figures 4 et 6, seule est visible la face frontale de l'une des coquilles, désignée par le repère général 21, l'autre coquille étant supposée enlevée.

Comme il apparaît sur les figures 4 et 6, la coquille 21 du boîtier présente tranversalement en saillie sur sa face latérale un axe tubulaire fixe 23 servant de support à la manette 15, cet axe s'étendant au milieu de la lumière 13 ménagée dans la face frontale 11 et recevant en engagement l'axe A₁ porté par la manette 15 ; lors de cet engagement, la partie semi-cylindrique 17 de la manette vient s'appliquer sur l'axe 23.

Il est à noter que l'axe de support 23 vient de moulage avec la coquille 21 du boîtier et est de même couleur que celle-ci.

De manière connue en soi, la manette porte deux symboles ou repères normalisés servant à indiquer les positions "marche" et "arrêt" qu'elle peut occuper : comme le montre la figure 3, l'un des symboles a la forme d'un tiret vertical (indication "I") identifiant la position "marche", tandis que l'autre symbole a la forme d'un rond (indication "0") identifiant la position "arrêt". Les deux indications "I" et "0", figure 3, sont agencées en alignement de part et d'autre de la prise 18 de la manette, de manière à apparaître une à une lorsque la manette passe d'une position à l'autre.

Suivant l'invention, comme le montrent les figures 4 et 6, les deux indications "I" et "0" sont constituées par deux ouvertures respectivement rectiligne 26 (figure 4) et circulaire 27 (figure 6) ménagées dans la partie 17 de la manette 15 et à travers chacune desquelles apparaît l'axe sous-jacent 23 supportant la manette ; en choisissant pour la manette 15 et l'axe 23 des couleurs respectives qui contrastent l'une avec l'autre, les ouvertures rectiligne 26 et circulaire 27 ressortent une à sur l'axe 23 par contraste des couleurs, indiquant ainsi de façon très visible à l'utilisateur la position "marche" ou "arrêt" qu'occupe la manette.

A titre d'exemple non limitatif, la manette 15 est de couleur grise, tandis que l'axe support 23, c'est-à-dire en fait le boîtier dont il vient de moulage, est de couleur noire.

Avantageusement, les deux ouvertures rectiligne 26 et circulaire 27 viennent directement de moulage avec la manette 15 ; elles peuvent également être réalisées par des découpes dans la manette.

Il est à noter que l'axe 23 de support de la manette présente un diamètre tel que toute la partie semi-cylindrique 17 de la manette 15 repose sur cet axe 23, de sorte que chacune des deux ouvertures 26, 27 se détache toute entière par rapport à l'axe 23.

Sur la figure 5, on a illustré le boîtier moulé 10 muni de la manette 15 occupant la position "marche" dans laquelle l'ouverture rectiligne 26 est visible par contraste des couleur, l'ouverture circulaire étant cachée par la face frontale du boîtier. De façon similaire, la figure 7 montre la manette 15 dans sa position "arrêt" repérée par l'ouverture circulaire 27 qui ressort par contraste, l'ouverture rectiligne étant cachée par la face frontale du boîtier 10.

Ainsi, dans le cas d'une manette montée pivotante sur un axe prévu dans le boîtier, l'invention utilise à profit cet axe comme fond sur lequel se détache chaque ouverture pratiquée dans la manette.

Bien entendu, l'invention s'applique également à une manette réalisée sous forme de poussoir ou coulisseau mobile en translation entre les deux positions extrêmes "marche" et "arrêt" ; dans ce cas, il est prévu dans le boîtier un support plat fixe, de couleur contrastant avec celle de la manette, sur lequel s'étend en recouvrement la manette percée des deux ouvertures rectiligne et circulaire, de manière à obtenir l'effet de contraste recherché.

## Revendications

1. Appareil électrique comprenant un boîtier (10) présentant une face frontale munie d'une manette de commande manuelle (15) susceptible d'être déplacée entre deux positions extrêmes "marche" et "arrêt", la manette s'étendant en recouvrement sur un élément support (23) fixe par rapport au boîtier et portant sur sa face avant deux indications de position dont l'une est un tiret vertical indiquant la position "marche" et l'autre est un rond indiquant la position "arrêt", les deux indications étant placées l'une par rapport à l'autre de manière qu'une seule d'entre elles apparaisse après déplacement de la manette d'une position à l'autre,
caractérisé en ce que la manette (15) et l'élément support (23) sont de couleurs contrastantes, et que la manette (15) est percée de deux ouvertures (26, 27) à travers chacune desquelles apparaît l'élément support (23) sous-jacent et qui ressortent chacune sur l'élément support par contraste desdites couleurs, l'une (26) des ouvertures étant rectiligne et constituant l'indication de la position "marche", l'autre ouverture (27) étant circulaire et constituant l'indication de la position "arrêt".

2. Appareil électrique selon la revendication 1,
caractérisé en ce que la manette (15) présente sur sa face avant, au milieu de celle-ci, une prise manuelle (18) de part et d'autre de laquelle sont situées les deux ouvertures (26, 27).

3. Appareil électrique selon la revendication 2,
caractérisé en ce que la manette (15) pourvue des deux ouvertures (26, 27) et de la prise manuelle (18) est réalisée d'une pièce par moulage d'une matière isolante.

4. Appareil électrique selon l'une des revendications 1 à 3,
caractérisé en ce que l'élément support est constitué par un axe (23) prévu dans le boîtier et que la manette est réalisée sous la forme d'un bouton monté pivotant sur ledit axe, lequel a un diamètre tel que l'ouverture indiquant l'une des positions "marche" ou "arrêt" de la manette (15) se détache toute entière par rapport à l'axe lorsque la manette pivotante occupe la position correspondante.

5. Appareil électrique selon la revendication 4,
caractérisé en ce que le boîtier (10) et l'axe (23) de support de la manette sont de même couleur et sont réalisés d'une pièce par moulage d'une matière isolante.

## Claims

1. An electric apparatus including a case (10) with a front face provided with a manual control switch (15) capable of being moved between two endmost "on" and "off" positions, said switch extending overlappingly on a support element (23) which is fixed with respect to the case and having on its front face two position indications one of which is a vertical line indicating the "on" position and the other is a circle indicating the "off" position, the two indications being positioned with respect to each other so that a single one of them appears after movement of the switch from one position to the other, characterized in that said switch (15) and said support element (23) are of contrasting colors and said switch (15) is pierced with two openings (26,27) through each of which the underlying support element (23) appears and each of which stands out against the support element by contrast of said colors, one (26) of the openings being rectilinear and forming the indication of the "on" position and the other opening (27) being circular and forming the indication of the "off" position.

2. The electric apparatus as claimed in claim 1, characterized in that said switch (15) has on its front face, in the middle thereof, a manual grip (18) on each side of which said two openings (26,27) are situated.

3. The electric apparatus as claimed in claim 2, characterized in that said switch (15) provided with said two openings (26,27) and said manual grip (18), is formed as a single piece by molding an insulating material.

4. The electric apparatus as claimed in one of claims 1 to 3, characterized in that said support element is formed by a shaft (23) provided in the case and said switch is in the form of a button mounted for pivoting on said shaft, which has a diameter such that the opening indicating one of the "on" or "off" positions of the switch (15) stands out entirely with respect to said shaft when said pivoting switch occupies the corresponding positions.

5. The electric apparatus as claimed in claim 4, characterized in that said case (10) and said support shaft (23) for the switch are of the same color and are formed as a single piece by molding an insulating material.

## Patentansprüche

1. Elektrisches Gerät, mit einem Gehäuse (10), dessen Stirnseite mit einem Handsteuerhebel (15) versehen ist, der zwischen zwei Endpositionen "Ein" und "Aus" hin- und herbewegt werden kann, wobei der Hebel ein im Verhältnis zum Gehäuse stationäres Stützelement (23) überlappt, welches auf seiner Vorderfläche zwei Positionsanzeigen trägt, deren eine ein senkrechter Strich ist, welcher die Position "Ein" anzeigt und deren andere ein Kreis ist, der die Position "Aus" anzeigt und die beiden Anzeigen im Verhältnis zueinander so angeordnet sind, dass nur eine von ihnen erscheint, wenn der Hebel von einer Position in die andere bewegt wird, dadurch gekennzeichnet, dass der Hebel (15) und das Stützelement (23) in Kontrastfarben ausgeführt sind und dass im Hebel (15) zwei Öffnungen (26, 27) angebracht sind, durch die man das darunterliegende Stützelement erblickt und die jeweils auf dem Stützelement , dank des Farbkontrastes, gut sichtbar sind, wobei eine der Öffnungen (26) gradlinig ist und die Positionsanzeige "Ein" bildet und die andere Öffnung (27) kreisförmig ist und die Positionsanzeige "Aus" bildet.

2. Elektrisches Gerät nach Anspruch 1,
dadurch gekennzeichnet, dass der Hebel (15) in der Mitte seiner Vorderfläche einen Handgriff (18) aufweist und die beiden Öffnungen (26, 27) jeweils seitlich dieses Handgriffs angeordnet sind.

3. Elektrisches Gerät nach Anspruch 2,
dadurch gekennzeichnet, dass der mit den beiden Öffnungen (26, 27) und dem Handgriff (18) versehene Hebel (15) aus einem Stück durch Formen aus Isoliermaterial hergestellt ist.

4. Elektrisches Gerät nach einem der Ansprüche 1 bis 3,
dadurch gekennzeichnet, dass das Stützelement von einer im Gehäuse vorgesehenen Well (23) gebildet wird und der Hebel die Form eines schwenkbar auf diese montierten Knopfes hat und der Durchmesser dieser Welle so vorgesehen ist, dass die Öffnung, welche eine der beiden Positionen "Ein" oder "Aus" des Hebels (15) anzeigt, gänzlich im Verhältnis zur Welle absticht, wenn der schwenkbare Hebel die entsprechende Position einnimmt.

5. Elektrisches Gerät nach Anspruch 4,
dadurch gekennzeichnet, dass das Gehäuse (10) und die Stützwelle (23) für den Hebel die gleiche Farbe haben und aus einem Stück durch Formen aus Isoliermaterial gefertigt sind.
